# EUROPÄISCHE PATENTSCHRIFT

(11) **EP 0 233 926 B1**
(45) Veröffentlichungstag und Bekanntmachung des Hinweises auf die Patenterteilung: **07.06.1989**
(21) Anmeldenummer: 86905253.0
(22) Anmeldetag: 31.07.1986
(51) Int. Cl.: H01H 13/70

(54) **TASTENMODUL FÜR FOLIENTASTATUREN**
KEY MODULE FOR CONTACT FOIL KEYBOARDS
MODULE A TOUCHES POUR CLAVIERS A FEUILLES MINCES DE CONTACT

(30) Priorität: 22.08.1985 DE 3530050
(43) Veröffentlichungstag der Anmeldung: 02.09.1987
(73) Patentinhaber: CHERRY-MIKROSCHALTER GMBH, D-8572 Auerbach (DE)
(72) Erfinder: MURMANN, Günter, D-8570 Pegnitz (DE); MERTEL, Walter, Hans, D-8458 Sulzbach-Rosenberg (DE)
(74) Vertreter: Fleuchaus, Leo, Dipl.-Ing.
(86) Internationale Anmeldenummer: EP8600453
(87) Internationale Veröffentlichungsnummer: WO8701236

(56) Entgegenhaltungen:
- CH-A- 384 056
- GB-A- 2 141 874
- US-A- 4 328 406
- US-A- 4 536 736

## Beschreibung

Die Erfindung betrifft ein Tastenmodul für Folientastaturen mit einer in dem Tastengehäuse einseitig eingespannten Blattfeder nach dem Oberbegriff des Anspruchs 1 sowie ein Verfahren zum Einstellen des Schaltpunktes.

Durch die GB-A-2141 874 ist ein Tastenmodul für Folientastaturen bekannt, bei welchem auf der Unterseite des Tastengehäuses einseitig eine rechtwinklig abgebogene Blattfeder verläuft, deren abgebogenes Ende in einer Aussparung am Tastengehäuse von unten eingesetzt ist. Im Tastengehäuse ist ein Tastenstößel verschiebbar, der auf das freie Ende der Blattfeder einwirkt und diese nach unten verbiegt, wodurch eine obere Schaltfolie eines Folienschaltfeldes durch einen Freiraum in einer Spacerfolie gegen eine untere Schaltfolie verbogen wird und die Kontaktpunkte auf den Schaltfolien in Berührung kommen. Der Tastenstößel ist in einem zylindrischen Gehäuseansatz geführt, der auf den Mittelpunkt der Montagefläche des Tastenmoduls bezogen gegenüber der das eingespannte Ende der Blattfeder ausnehmenden Aussparung liegt. Auf den Stößel ist von oben eine Tastenkappe aufsteckbar. Da die Blattfeder keine ausreichende Steifigkeit hat, um den gewünschten Kennlinienverlauf bei einer vorgegebenen Betätigungskraft sicherzustellen, ist bei der praktischen Ausführung eine Schraubendruckfeder zusätzlich zwischen der Tastenkappe und dem Tastenkörper angeordnet, wobei die Feder um den den Tastenstößel aufnehmenden Ansatz verläuft. Bei dieser Anordnung wird als nachteilig angesehen, daß das Tastenmodul nur im vollmontierten Zustand mit der Tastenkappe funktionsfähig ist und damit bei der Herstellung keine Uberprüfung des Kennlinienverlaufes und der Lage des Schaltpunktes möglich ist.

Durch die EP-A-1 87 396 ist wohl ein Tastenmodul bekannt, das ohne diese, die gewünschte Betätigungskraft bestimmende Zusatzfeder auskommt, jedoch benötigt dieses Tastenmodul einen sich über zwei Modulraster flächenerstreckenden Platzbedarf.

Da bei der GB-A-2141 874 die Tastenkappe auf den Stößel lediglich aufgesteckt wird und andererseits der Abstand der Unterseite dieser Tastenkappe von dem Tastenkörper die Einspannlänge der zusätzlichen Schraubendruckfeder bestimmt, ist es wegen der sich ergebenden verhältnismäßig großen Aufstecktoleranzen schwierig, für alle Tastenmodule, die z. B. in einer Tastatur untergebracht werden sollen, eine gleichbleibende Anfangsbetätigungskraft in einem sehr engen Toleranzbereich sicherzustellen. Es ist daher wünschenswert, eine Stößelhubbegrenzung vorzusehen, mit der die Anfangsbetätigungskraft der zusätzlichen Druckfeder exakt festgelegt und bereits während der Montage des Tastenmoduls wertmäßig überprüft werden kann.

Für eine optimal ausgelegt Tastatur ist es jedoch nicht nur wünschenswert, daß die einzelnen Tastenmodule mit einer nahezu exakt gleichen Anfangskraft betätigt werden können, sondern daß auch der Schaltpunkt, d. h. der Schaltzeitpunkt, möglichst genau und definiert eingestellt ist. Bei der Art der Einspannung der Blattfeder bei dem Tastenmodul nach der GB-A-2 141 874 sind große Streubereiche für den Schaltpunkt unvermeidlich, da die Positionierung der Blattfeder nur sehr schwer nachzujustieren ist. Ferner ist für die Streuung des Schaltpunktes nicht nur die Positionierung der Blattfeder, sondern auch bis zu einem gewissen Grad die Steifigkeit der oberen Schaltfolie mitbestimmend. Daraus ergibt sich der Wunsch einer Möglichkeit, den Schaltpunkt nicht nur bei der Montage des Tastenmoduls einstellen zu können, sondern auch für besonders hochwertige Tastaturen, wie sie insbesondere für Schreibsysteme wünschenswert sind, eine Möglichkeit zum Nachjustieren des Schaltpunktes nach der Montage des Tastenmoduls auf ein Folienschaltfeld zu haben.

Der Erfindung liegt deshalb die Aufgabe zugrunde, ein Tastenmodul für eine Folientastatur zu schaffen, bei welchem sich der Schaltpunkt möglichst genau, und zwar sowohl bezüglich des Schaltzeitpunktes als auch der im Schaltzeitpunkt benötigten Betätigungskraft einstellen läßt.

Diese Aufgabe wird für das Tastenmodul nach den Merkmalen des Anspruchs 1 und für das Verfahren zum Einstellen des Schaltpunktes durch die Maßnahmen des Anspruchs 9 gelöst.

Weitere Ausgestaltungen der Erfindung sind Gegenstand von Unteransprüchen. Die Maßnahmen der Erfindung sind in vorteilhafter Weise geeignet, ein Tastenmodul zu schaffen, mit dem Folientastaturen erstellt werden können, an die höchste Anforderungen auf gleiche Anfangsbetätigungskraft aller eingebauten Tastenmodule und eines genau eingestellten Schaltzeitpunktes als auch gleichbleibende Betätigungskraft im Schaltzeitpunkt gestellt werden. Durch die selbsthemmende Verklemmung des eingespannten Endes der Blattfeder, welche aus der Aussparung nach oben herausragt und nach unten mit einem an das eingespannte Ende angrenzenden Abschnitt durch das Folienschaltfeld freiliegt, kann die Blattfeder durch feinste Justierschläge mit einem Stößelhammer bezüglich des Schaltzeitpunktes exakt justiert werden. Da andererseits durch den über die Schaltfeder im Tastengehäuse verlaufenden Steg die die Betätigungskraft bestimmende Schraubendruckfeder zwischen dem Tastenstößel in dessen Innerem und dem Tastengehäuse sehr exakt eingespannt werden kann, ergibt sich eine sehr hohe Gleichförmigkeit der Betätigungskraft über die einzelnen Tastenmodule, da die eingesetzten Schraubendruckfedem mit sehr hoher Konstanz bezüglich der Federkonstante hergestellt werden können. Da ferner der Tastenstößel mit federnden Haken versehen ist, die unter Rastanschläge im Tastengehäuse greifen und den Hub des Tastenstößels nach oben begrenzen, läßt sich damit die Anfangsbetätigungskraft wegen der Möglichkeit, daß der Tastenstößel und das Tastengehäuse mit höchster Maßhaltigkeit und geringsten Toleranzen herstellbar sind, sehr exakt festlegen. Aus dieser Möglichkeit der Festlegung einer sehr definierten und gleichbleibenden Anfangsbetätigungskraft für die einzelnen Tastenmodule leitet sich auch eine in engen Grenzen sehr gleichbleibende Betätigungskraft im Schaltzeitpunkt ab, wenn dieser einjustiert ist. Aufgrund dieser durch die Maßnahmen der Erfindung sich einstellenden Vorteile wird es möglich, mit den Tastenmodulen gemäß der Erfindung Folientastaturen zu schaffen, welche besonders gut für hochwertigste Schreibsysteme für hochqualifizierte Schreibkräfte geeignet sind, für welche bei hoher Schreibleistung mit großer Schreibgeschwindigkeit eine möglichst feine Einstellung des Schaltzeitpunkte und gleichbleibende Betätigungskraft für das Erreichen der hohen Schreibleistung von besonderer Bedeutung ist.

Die Vorteile der Erfindung ergeben sich aus der nachfolgenden Beschreibung eines Ausführungsbeispieles in Verbindung mit den Zeichnungen.

Es zeigen :
Fig. 1 ein explosionsartig auseinandergezogenes Tastenmodul gemäß der Erfindung;
Fig. 2 eine Draufsicht auf das Tastenmodul ;
Fig. 3 einen Schnitt längs der Linie 111-111 der Fig. 2 ;
Fig. 4 einen Schnitt längs der Linie IV-IV der Fig. 2 ;
Fig. 5 einen Schnitt längs der Linie V-V der Fig. 2 mit Einrichtungen zum Justieren der Blattfeder in dem Tastenmodul mit in Ruhelage befindlichem Tastenstößel ;
Fig. 6 einen dem Schnitt gemäß Fig. 5 entsprechenden Schnitt durch das Tastenmodul in Arbeitsposition ;
Fig. 7 einen dem Schnitt gemäß Fig. 5 entsprechenden Teilschnitt durch eine andere Auführungsform der selbsthemmenden Befestigung der Blattfeder.

Das in Fig. 1 in Explosionsdarstellung gezeigte Tastenmodul besteht aus einem Tastengehäuse 11, einem Tastenstößel 12, einer Blattfeder 14 und einer Schraubendruckfeder 15. Das Tastengehäuse 11 und der Tastenstößel 12 werden im Spritzgießverfahren mit sehr hoher Maßhaltigkeit hergestellt. Das Tastengehäuse 11 besteht aus einer auf der Unterseite im wesentlichen ebenen Basisplatte 20, von der aus in zentrischer Lage ein hohlzylindrischer Ansatz 21 mit im wesentlichen quadratischem Querschnitt nach oben verläuft. Im Innern des hohlzylindrischen Ansatzes 21, und zwar etwa von der Ebene der Basisplatte 20 ausgehend und in Richtung einer Diagonalen der Basisplatte verlaufend, ist ein Steg 22 vorgesehen, dessen Mittelbereich, wie aus Fig. 3 entnehmbar, hochgezogen ist und einen Steckzapfen 23 zum Aufsetzen der Schraubendruckfeder 15 trägt In den vier Ecken des hohlzylindrischen Ansatzes 21 verlaufen im Innenbereich Führungsnuten 26 für den Tastenstößel 12. Ferner sind an zwei einander gegenüberliegenden Innenwänden Rastvorsprünge 27 vorgesehen, deren Funktion nachfolgend noch näher erläutert wird.

Die Blattfeder 14 verläuft auf der Unterseite der Basisplatte längs einer Diagonale, die senkrecht zum Steg 22 und entlang der Schnittlinie V-V gemäß Fig. 2 verläuft. Auf der Basisplatte 20 ist in einem von der genannten Schnittlinie durchsetzten Eckbereich eine Blattfederbefestigung 28 vorgesehen, die in Form eines nach oben ragenden Ansatzes ausgebildet ist und eine Aussparung 29 hat, in welche gemäß den Fig. 4 bis 7 das nach oben abgewinkelte Ende 30 der Blattfeder 14 von unten her einsetzbar ist. Diese Aussparung wird nachfolgend noch näher erläutert.

Die Blattfeder 14 ist einstückig ausgebildet und hat einen im Mittelbereich liegenden Abschnitt 31, der mit seiner einen Seite an das rechtwinklig nach oben verlaufende Ende 30 und mit seiner anderen Seite an einen Federarm 32 anschließt, der, bezogen auf die Ebene des Abschnitts 31, winklig nach oben ausgerichtet ist. Am freien Ende des Federarms 32 ist eine Stößelanlagefläche 33 ausgebildet.

Wie aus den Fig. 3, 5 und 6 entnommen werden kann, verläuft der Federarm 32 unter dem Steg 22, wobei die Knickkante 34 über dem Kontakbereich zu liegen kommt.

Der in den hohlzylindrischen Ansatz 21 von oben einsetzbare Tastenstößel 12 hat einen im wesentlichen kastenförmigen nach unten offenen Aufbau, von dessen Deckfläche 40 aus nach oben ein Befestigungsansatz 41 für nicht dargestellte Tastenkappe verläuft. Entlang den Eckbereichen sind Führungsrippen 42 ausgebildet, die in die Führungsnuten 26 im Tastengehäuse 11 passen. Unter dem Befestigungsansatz 41 ist auf der Innenseite des Tastenstößels ein hülsenförmiger Ansatz 43 vorgesehen, in dessen Innenbohrung, wie aus Fig. 3 hervorgeht, die Schraubendruckfeder 15 einsetzbar ist. Die über der Stößelanlagefläche 33 zu liegen kommende und in der Führungsnut 26' geführte Führungsrippe 42' ist auf der Unterseite ballig ausgebildet, damit die Einleitung der Betätgungskraft zum Verbiegen der Blattfeder durch die sich zwangsläufig ergebende Querverschiebung auf der Stößelanlagefläche 33 mit möglichst geringer Reibung erfolgt.

In zwei den Rastvorsprüngen 27 im Tastengehäuse 11 gegenüberliegenden Wandflächen des Tastenstößels 12 sind Einschnitte 44 vorgesehen, um Federzungen 45 zu erhalten, die mit einem Haken 46 über die Mantelfläche des kastenförmigen Tastenstößels vorstehen. Im eingesetzten Zustand des Tastenstoßels greifen diese Haken 46 unter die Rastvorsprünge 27 am Tastengehäuse und begrenzen den Hub des Tastenstößels nach oben, so daß sich zwischen dem Steckzapfen 23 auf dem Steg 22 und dem hülsenförmigen Ansatz 43 aufgrund enger Maßtoleranzen ein definierter Abstand ergibt, der eine sehr genau festgelegte Anfangsbetätigungskraft für das Tastenmodul aufgrund der ebenfalls mit sehr engen Toleranzen hergestellen Schraubendruckfeder 15 gewährleistet. Durch entsprechende Ausnehmungen 48 über den federnden Haken 46, sowohl im Tastengehäuse als auch im Tastenstößel, können die federnden Haken 46 mit einem einfachen Werkzeug zusammengedrückt werden, wenn der Tastenstößel aus dem Tastengehäuse nach oben herausgenommen werden soll.

Gegenüber der beim bekannten Stand der Technik außen angeordneten Schraubdruckfeder bietet die im Innern des Tastenmoduls angeordnete Schraubendruckfeder 15 den Vorteil, daß bereits nach der Montage des Tastenstößels 12 und der Blattfeder 14 die Justage der Blattfeder und eine Vorselektion erfolgen kann, ohne daß hierfür die Tastenkappe, wie beim eingangserwähnten Stand der Technik, aufgesetzt werden muß, was in der Regel erst am Ende der Montage der Tastatur erfolgt. Damit kann nicht verhindert werden, daß gelegentlich sogenannte « Ausreißer in einer Tastatur montiert werden und nachträglich wieder unter unverhältnismäßig hohem Zeitaufwand ersetzt werden müssen, wenn an die Tastatur hohe Qualitätsanforderungen gestellt werden.

Aus den Fig. 4 bis 6 geht die Montage des rechtwinklig abgebogenen Endes 30 der Blattfeder 14 in der Blattfederbefestigung 28 hervor. Wie man aus Fig. 4 entnehmen kann, sind die Seitenkanten des rechtwinklig nach oben abgebogenen Endes 30 mit Zähnen 36 versehen, welche sich nach dem Einsetzen in die Aussparung 29 in den Seitenwänden der Aussparung verkrallen. Die Draufsicht gemäß Fig. 2 zeigt, daß das freie Ende 30 in der Aussparung 29 leicht gekrümmt eingespannt ist, indem die die Seitenkanten der Blattfeder aufnehmenden seitlichen Nuten 37 in einer Ebene verlaufen, die hinter der Vorderkante einer Rippe 38 liegt, die im wesentlichen über die gesamte Länge der Aussparung 29 in der Ebene der Diagonale des Tastengehäuses von oben nach unten verläuft. Diese Rippe 38 liegt lediglich im unteren Bereich, wo das Ende 30 in den Abschnitt 31 übergeht, nicht an der Blattfeder an.

Der Abstand der Rippe 38 von der gegenüberliegenden Wandung der Aussparung 29 ist vorzugsweise größer als der Dicke der Blattfeder entspricht, so daß zum Einsetzen der Blattfeder diese mit Hilfe eines Werkzeuges stärker verbogen werden kann, so daß sich die seitlichen Kanten bzw. Zähne 36 ohne nennenswerte Anlage entlang der seitlichen Nuten 37 beim Einsetzen verschieben lassen.

Aus den Fig. 5 und 6 geht ferner hervor, daß in der Bodenfläche der Basisplatte 20 eine Ausnehmung 40 vorgesehen ist, die tiefer als die Dicke des Abschnitts 31 der Blattfeder 14 ist. Durch diese Ausnehmung 40 wird ein ausreichender Freiraum für das Justieren der Blattfeder geschaffen.

Das Justieren der Blattfeder des fertigmontierten Tastenmoduls erfolgt entweder nach der Montage des Moduls auf dem Folienschaltfeld 50 oder nach dem Aufsetzen des Tastenmoduls auf eine entsprechende Justierlehre, die beispielsweise bei einer automatischen Montage innerhalb des Montageautomats vorgesehen sein kann. Sowohl das Folienschaltfeld 50 als auch die Justierlehre sind unterhalb des Abschnitts 31 der Blattfeder 14 mit einer Offnung 52 versehen, durch welche ein Stößelhammer 62 greifen kann. Ein entsprechender Stößelhammer 63 ist über dem freien, aus der Blattfederbefestigung 28 herausragenden Ende 30 angeordnet. Die beiden Stößelhämmer können entweder stoßartig oder kontinuierlich die Blattfeder druckbeaufschlagen und diese in der Aussparung nach unten oder oben zur Justierung des Schaltzeitpunktes verschieben. Diese Justage kann automatisch ablaufen, indem die Stößelhämmer 62 und 63 über eine Steuerschaltung beaufschlagt werden, die in Abhängigkeit von der während der Justage vorgenommenen Messung des Schaltzeitpunktes bei einer Betätigung des Tastenmoduls mehr oder weniger Justierschläge von oben oder unten einleitet.

Für die Steuerung der Stößelhämmer können an sich bekannte Schaltungen Verwendung finden, mit denen der Schaltzeitpunkt und seine Abweichung vom gewünschten Wert ermittelt und die Stößelhämmer entsprechend gesteuert werden.

Die Justage der Blattfeder kann auch mit Hilfe des oberen Stößelhammers 63 allein erfolgen, indem beispielsweise die Blattfeder in die Aussparung 29 so eingesetzt wird, daß sie die oberste mögliche Lage einnimmt. Mit Hilfe des Stößelhammers wird die Blattfeder dann durch mehrere wohldosierte Schläge nach unten langsam in die Position verschoben, in der der gewünschte Wert des Schaltzeitpunkts erreicht wird. In dieser Lage wird die Blattfeder durch die Zähne 36 sicher festgehalten, da sich die Zähne unter der Vorspannung der gekrümmten Blattfeder in der seitlichen Wand der Nuten 37 verkrallen.

In den Fig. 5 und 6 ist ein auf einem Folienschaltfeld montiertes Tastenmodul dargestellt, wobei Fig. 5 die Blattfeder in der Ruhelage und Fig. 6 die Blattfeder in der Kontaktlage zeigt. Das Folienschaltfeld besteht aus einer oberen Schalt- , folie 52, einer unteren Schaltfolie 53 und einem dazwischen angeordneten Spacer 54. Im Kontaktbereich ist der Spacer 54 mit Ausschnitten versehen, so daß die obere Schaltfolie 52 durch den Ausschnitt im Spacer 54 nach unten durchgebogen werden kann, bis sie mit der unteren Schaltfolie 53 in Berührung kommt. Das Verbiegen der oberen Schaltfolie 52 erfolgt durch die Einwirkung der Knickkante 34, wie dies aus Fig. 6 hervorgeht. Bei diesem Aufbau muß zunächst die Anfangsbetätigungskraft aufgebracht werden, um den Tastenstößel 12 gegen die Kraft der Schraubendruckfeder 15 und der Blattfeder 14 nach unten zu bewegen. Durch die Montage der Blattfeder längs einer Diagonale des Tastenmoduls ergibt sich ein verhältnismäßig langer Federarm, so daß mit einer verhältnismäßig niederen Betätigungskraft bereits eine sichere Kontaktgabe gewährleistet ist. Durch den verhältnismäßig langen Federarm ist für die Betätigungskraft eine flache Kennlinie verwirklichbar, was bedeutet, daß der Schaltzeitpunkt in einem flachen Anstieg durchlaufen wird und mit Hilfe der Justiereinrichtung sehr genau einstellbar ist. Die für Folientastaturen gewünschten Betätigungskräfte zwisehen etwa 50 bis 60 Gramm lassen sich mit dem Tastenmodul gemäß der Erfindung mit einem für sicheres Schreiben ausreichend großen Tastenhub verwicklichen, wobei ein Nachlauf mit einem leichten, sprungfreien Kraftanstieg nach der Kontaktgabe durch die Endverformung der Schraubendruckfeder 15 und der Blattfeder 14 keine Schwierigkeiten bereitet. Da sich im Funktionsablauf der Kontaktgabe das Durchbiegen der oberen Schaltfolie 52 ebenfalls wie das Betätigen einer zusätzlich in Serie geschalteten Feder darstellt, ergibt sich für die Tastenbetätigung eine Hintereinanderschaltung von drei Federkonstanten, was zwangsläufig zu einem größeren Streubereich bezüglich des Schaltzeitpunktes führt. Aus diesem Grund kann es wünschenswert sein, die zum Einbau in die Tastatur bereits vorselektierten Tastenmodule nach dem Einbau einer Endjustage zu unterziehen, um den Einfluß der Schaltfolie auf die Streuung auszuschalten und einen einheitlichen Schaltzeitpunkt für alle Module der Tastatur im Bereich enger Toleranzen einzustellen. Zu diesem Zweck wird in dem Folienschaltfeld jeweils benachbart zu dem Kontaktbereich die bereits erwähnte Offnung 52 vorgesehen, so daß nach der Montage der Tastatur jedes einzelne Tastenmodul in der oben beschriebenen Weise mit den Stößelhämmem 62 bzw. 63 feinjustierbar ist.

In Fig. 7 ist eine weitere Ausführungsform einer selbsthemmenden Verspannung der Blattfeder 14' in der Blattfederbefestigung 28 dargestellt. Diese Blattfederbefestigung ist in derselben Weise wie bei dem vorausgehend beschriebenen Ausführungsbeispiel aufgebaut, jedoch ist das rechtwinklig abgebogene Ende 30' der Blattfeder mit einem ausgestanzten Lappen 39 versehen, der in der Ebene der Diagonale aus dem Ende 30' der Blattfeder herausgebogen ist und mit einer scharfen Kante gegen die der Rippe 38 gegenüberliegende Wandung der Ausnehmung 29 anliegt. Dieser Lappen 39 verklemmt sich in der Aussparung, insbesondere, wenn er unter der Einwirkung des in Fig.5 dargestellten Stößelhammers 63 von oben durckbeaufschlagt wird. Der ausgebogene Lappen 39 kann zusätzlich zu den seitlichen Zähnen 36 oder auch als alleinige Maßnahme zur selbsthemmenden Verkrallung der Blattfeder in der Aussparung 29 vorgesehen sein. Schließlich können, obwohl in der Zeichnung nicht dargestellt, auch zwei aus dem rechtwinklig nach oben gebogenen Ende nach entgegengesetzten Richtungen herausgedrückte Lappen Verwendung finden, die sich gegensinnig in der Wandung der Aussparung verkrallen und sich beim Justieren unter der Druckbeaufschlagung zusätzlich verformen und damit mit erhöhter Kraft verspannen.

## Patentansprüche

1. Tastenmodul für Folientastaturen mit einem Tastengehäuse (11), einer in dem Tastengehäuse (11) einseitig eingespannten Blattfeder (14, 14'), deren eingespanntes Ende (30, 30') rechtwinklig abgebogen und in eine am Tastengehäuse (11) angebrachte Aussparung (29) eingesteckt ist, und auf deren freies Ende (33) ein im Tastengehäuse (11) geführter Tastenstößel (12) zum Verbiegen der Blattfeder nach unten einwirkt, wobei die Blattfeder auf einer oberen Schaltfolie (52) eines Folienschaltfeldes (50) zur Anlage kommt und diese durch den von einer Spacerfolie (54) gebildeten Freiraum bewegt, wodurch einander gegenüberliegende Kontaktpunkte geschlossen werden, wenn der Tästenstößel (12) betätigt wird, dadurch gekennzeichnet, - daß die Aussparung (29) am Tastengehäuse (11) nach oben offen ist,
- daß das einseitig eingespannte Ende (30; 30') der Blattfeder (14; 14') nach oben über den Befestigungsbereich hinaus verlängert ist und aus der Aussparung (29) herausragt,
- daß das selbsthemmend in der Aussparung (29) befestigte Ende (30 ; 30') der Blattfeder (14; 14') in verschiedener Haltepositionen justierbar ist,
- daß diagonal im Tastengehäuse (11) ein Steg (22) über der Blattfeder (14 ; 14') verläuft,
- daß der Tastenstößel (12) auf seiner Unterseite mit einem hülsenförmigen Ansatz (43) für das eine Ende einer Schraubendruckfeder (15) versehen ist, welche mit dem anderen Ende auf dem Steg (22) sitzt,
- und daß am Tastenstößel (12) federnde Haken (46) angeordnet sind, welche beim Einsetzen des Tastenstößels (12) in das Tastengehäuse (11) lösbar unter Rastvorsprünge (27) greifen, welche den Hub des Tastenstößels (12) nach oben begrenzen und damit den Anfangswert des Tastendrucks fixieren.

2. Tastenmodul nach Anspruch 1, dadurch gekennzeichnet, daß das eingespannte Ende (30; 30') der Blattfeder (14; 14') entlang der seitlichen Kante mit angeformten Zähnen (36) versehen ist, welche sich aufgrund der Einspannkraft in der Wandung der Aussparung (29) verkrallen.

3. Tastenmodul nach Anspruch 1, dadurch gekennzeichnet, daß an dem eingespannten Ende (30') der Blattfeder (14') ein oder mehrere Lappen angeformt sind, die sich gegen die Wand der Aussparung (29) verspannen.

4. Tastenmodul nach einem der Ansprüche 1 bis 3, dadurch gekennzeichnet, daß die in der Bodenfläche angeordnete Ausnehmung (40) zur Aufnahme des an das eingespannte Ende angrenzenden Abschnittes (31) der Blattfeder (14; 14') tiefer als die Dicke der Blattfeder ist.

5. Tastenmodul nach einem der Ansprüche 1 bis 4, dadurch gekennzeichnet, daß in dem Folienschaltfeld (50) unter der Aussparung (40) eine durchgehende Öffnung (52) vorgesehen ist, in welcher der an das eingespannte Ende angrenzende Abschnitt (31) der Blattfeder (14; 14') freiliegt.

6. Tastenmodul nach Anspruch 1, dadurch gekennzeichnet, daß die Blattfeder (14; 14') längs einer Diagonale des Tastengehäuses (11) verlaufend senkrecht zum Steg (22) liegend angeordnet ist.

7. Tastenmodul nach den Ansprüchen 1 und 6, dadurch gekennzeichnet, daß der Tastenstößel (12) als ein nach unten offener, etwa würfelförmiger Hohlkörper ausgebildet ist, der an seinen senkrecht nach unten verlaufenden Längskanten mit in entsprechende, am Tastengehäuse angebrachte Führungsnuten (26) eingreifenden Führungsrippen (42) versehen ist und in zwei gegenüberliegenden Mantelflächen integrierte Federzungen hat, welche am unteren Ende Haken (46) tragen.

8. Tastenmodul nach Anspruch 7, dadurch gekennzeichnet, daß das untere Ende einer der Führungsrippen (42') ballig verbreitert ist und als Betätigungsnoppe (49) für die Blattfeder (14; 14') ausgebildet ist.

9. Verfahren zum Einstellen des Schaltpunktes einer Blattfeder für ein Tastenmodul nach einem der Ansprüche 1 bis 8, dadurch gekennzeichnet,
- daß die Blattfeder von unten in die Aussparung (29) des Tastenmoduls so eingesetzt wird, daß das eingesetzte Ende (30) der Blattfeder über den Befestigungsbereich nach oben aus der Aussparung herausragt,
- daß das nach oben aus dem Befestigungsbereich herausragende Ende oder der über der durchgehenden Offnung liegende Abschnitt der Blattfeder nach dem Befestigen eines oder mehrerer Tastenmodule auf dem mit Öffnungen unter den Blattfedern versehenen Folienschaltfeld oder einer entsprechenden Justierlehre mit einem Stößelhammer (62, 63) stoßartig oder kontinuierlich druckbeaufschlagt wird,
- und daß gleichzeitig der Schaltpunkt durch Betätigen des Tastenmoduls ausgemessen und entsprechend den Abweichungen vom gewünschten Schaltpunkt die Betätigung des Stößelhammers gesteuert wird.

## Claims

1. Key module for key-actuated membrane switch panels forming part of a keyboard comprising key housing (11), a flat spring (14; 14'), which is stretched in the key housing (11) unilaterally, the stretched end (30 ; 30') of which is bent perpen- diculady and inserted into a slot (29) situated in the key housing (11), and on the free end (33) of which a plunger (12), which is guided in the key housing (11), deflects the flat spring downward, whereby the flat spring comes to rest on an upper membrane (52) of a membrane switch array (50) and moves the upper membrane through the free space which is formed by a spacer (54), by means of which contact points located opposite each other are closed when the plunger (12) is actived, characterized in :
- that the slot (29) on the key housing (11) is open toward the top,
- that the unilaterally stretched end (30 ; 30') of the flat spring (14, 14') is extended upward the mounting area and projects out of the slot (29),
- that the self-locking end (30 ; 30') of the flat spring (14; 14') is secured in the slot (29) and is adjustable in different holding positions,
- that in the key housing (11) a cross-piece (22) runs diagonally over the flat spring (14 ; 14'),
- that the plunger (12) on its bottom side is provided with a housing-shaped shoulder (43) to receive one end of a compression spring (15), which with the other end rests on the cross-piece (22),
- and that on the plunger (12) flexible hooks (46) are arranged, which during the assembling of the plunger (12) into the key housing (11), grasp in a detachable manner under locking shoulders (2⁷) which terminate the lifting of the plunger (12) toward the top and thereby determine the initial key actuating force.

2. Key module in accordance with claim 1, characterized in that the end (30 ; 30') of the flat spring (14; 14') along the side edge is provided with formed teeth (36), which, because of the gripping force, clutch in the wall of the slot (29).

3. Key module in accordance with claim 1, characterized in that the end (30') of the flat spring (14') comprises one or several tongues, which span against the wall of the slot (29).

4. Key module in accordance with one of claims 1 to 3, characterized in that a recess (40), which is arranged in the bottom surface of the key housing for receiving a section (31) bordering the end (30 ; 30') of the flat spring (14 ; 14'), is deeper than the thickness of the flat spring.

5. Key module in accordance with claims 1 to 4, characterized in that in the membrane switch array (50) under the area of the recess (40), a passing through opening (52) is provided through which section (31) of the flat spring (14; 141 bordering the end (30 ; 30') is exposed.

6. Key module in accordance with claim 1, characterized in that the flat spring (14 ; 14') is arranged alongside a diagonal of the key housing (11) running vertically to the cross-piece (22).

7. Key module in accordance with claims 1 and 6, characterized in :
- that the plunger (12) is formed as a somewhat cube-shaped hollow body, which opens toward the bottom,
- that the longitudinal edges of the plunger are provided with guide ribs (42), which run vertically downward, and interlocking with corresponding guide grooves (26) designed on the key housing,
- and that two opposite surfaces of the key housing integrally comprise in spring-type tongues, which carry hooks (46) on the lower end thereof.

8. Key module in accordance with claim 7, characterized in that the lower end of one of the guide ribs (42') is enlarged spherically and is formed as a tripping cam (49) for the flat spring (14 ; 14').

9. Method for setting the switch-over times of a flat spring for a key module in accordance with claims 1 to 8, characterized in :
- that the flat spring is set from the bottom into the slot (29) of the key module in such a manner that the inserted free end (30) of the flat spring projects out of the slot at the top side,
- that the free end projecting upward from the mounting area or the section (31) of the flat spring, which is located over the passing through opening (52), after fastening at one or several key modules on the membrane switch array, provided under the flat spring, or after fastening of one or several key modules on a corresponding adjusting pattern, is intermittently or continuously pressure loaded with a ramming tool (62 ; 63),
- and that the switch-over time is measured simultaneously by the operation of the key module and, corresponding to the deviations of the desired switch-over time, the operation of the ramming tool is controlled.

## Revendications

1. Module de touche pour claviers à feuilles de contact avec un boîtier de touche (11), un ressort à lame (14 ; 14') encastré unilatéralement dans le boîtier de touche (11), dont l'extrémité encastrée (30, 30') est recourbée à angle droit et est insérée dans un évidement (29) pratiqué le long du boîtier de touche (11) et sur l'extrémité libre (33) duquel agit vers le bas un poussoir de touche (12) guidé dans le boîtier de touche (11) pour courber le ressort à lame, le ressort à lame venant reposer sur une feuille de contact (52) supérieure d'un panneau de contact à feuilles (50) et déplace celle-ci à travers l'espace libre formé par une feuille d'espacement (54), de sorte que des points de contact opposés sont fermés lorsque le poussoir de touche (12) est actionné, caractérisé en ce que
- l'évidement (29) le long du boîtier de touche (11) est ouvert vers le haut, - l'extrémité (30, 30') encastrée unilatéralement du ressort à lame (14; 14') est prolongée vers le haut au-dessus de la zone de fixation et dépasse de l'évidement (29),
- l'extrémité (30 ; 30') du ressort à lame (14, 14') fixée par autoblocage dans l'évidement (29) est réglable dans différentes positions de maintien,
- une traverse (22) s'étend diagonalement dans le boîtier de touche (11) au-dessus du ressort à lame (14 ; 14'),
- le poussoir de touche (12) est muni sur son côté inférieur d'une saillie (43) en forme de gaine pour une extrémité d'un ressort de pression à boudin (15), qui repose par l'autre extrémité sur la traverse (22),
- et des crochets (46) élastiques sont disposés sur le poussoir de touche (12), lesquels lors de l'insertion du poussoir de touche (12) dans le boîtier de touche (11) s'accrochent de façon amovible sous des saillies d'arrêt (27), qui limitent vers le haut la course du poussoir de touche (12) et qui fixent ainsi la valeur initiale de la pression de touche.

2. Module de touche selon la revendication 1, caractérisé en ce que l'extrémité encastrée (30 ; 30') du ressort à lame (14; 14') est munie le long de l'arête latérale de dents (36) formées sur celle-ci, qui s'accrochent dans la paroi de l'évidement (29) du fait de la force d'encastrement.

3. Module de touche selon la revendication 1, caractérisé en ce qu'une ou plusieurs languettes sont formées au niveau de l'extrémité encastrée (30') du ressort à lame (14') lesquelles languettes se déforment contre la paroi de l'évidement (29).

4. Module de touche selon l'une des revendications 1 à 3, caractérisé en ce que l'évidement (40) pratiqué dans la surface de fond pour la réception de la section (31) du ressort à lame (14 ; 14') voisine de l'extrémité encastrée est plus profond que l'épaisseur du ressort à lame.

5. Module de touche selon l'une des revendications 1 à 4, caractérisé en ce que dans le panneau de contact à feuilles (50) sous l'évidement (40) est prévue une ouverture (52) traversante dans laquelle repose librement la section (31) du ressort à lame (14 ; 14') voisine de l'extrémité encastrée.

6. Module de touche selon la revendication 1, caractérisé en ce que le ressort à lame (14 ; 14') est disposé le long d'une diagonale du boîtier de touche (11) perpendiculairement à la traverse (22).

7. Module de touche selon les revendications 1 et 6, caractérisé en ce que le poussoir de touche (12) est sous forme d'un corps creux à peu près cubique ouvert vers le bas qui est muni au niveau de ses arêtes longitudinales s'étendant verticalement vers le bas, de nervures de guidage (42) s'emboîtant dans des rainures de guidage (26) correspondantes pratiquées dans le boîtier de touche et comporte des languettes à ressort intégrées dans deux surfaces d'enveloppe opposées, lesquelles portent des crochets (46) à l'extrémité inférieure.

8. Module de touche selon la revendication 7, caractérisé en ce que l'extrémité inférieure de l'une des nervures de guidage (42') est élargie de façon bombée et est sous forme de bouton d'actionnement (49) pour le ressort à lame (14; 14').

9. Procédé pour régler le point de contact d'un ressort à lame pour un module de touche selon l'une des revendications 1 à 8, caractérisé en ce que
- le ressort à lame est inséré par le bas dans l'évidement (29) du module de touche, si bien que l'extrémité insérée (30), du ressort à lame dépasse de l'évidement vers le haut au-dessus de la zone de fixation,
- l'extrémité dépassant vers le haut de la zone de fixation ou la section du ressort à lame située au-dessus de l'ouverture traversante est sollicitée de façon intermittente ou continuellement par un marteau poussoir (62, 63) après la fixation d'un ou de plusieurs modules de touche sur le panneau de contact à feuilles muni d'ouvertures sous les ressorts à lame ou sur une forme de réglage correspondante,
- et simultanément, le point de contact est mesuré par actionnement du module de touche et l'actionnement du marteau poussoir est commandé en fonction des écarts par rapport au point de contact souhaité.
